# EUROPÄISCHE PATENTSCHRIFT

(11) **EP 3 891 037 B1**
(45) Veröffentlichungstag und Bekanntmachung des Hinweises auf die Patenterteilung: **20.08.2025**
(21) Anmeldenummer: 19812948.8
(22) Anmeldetag: 26.11.2019
(51) Int. Cl.: B61G 5/02, B61D 1/00, B61D 13/00, B61D 17/20

(54) **FAHRZEUGSEGMENT FÜR EIN MEHRGLIEDRIGES SCHIENENFAHRZEUG UND SCHIENENFAHRZEUG**
VEHICLE SEGMENT FOR A MULTIPLE-UNIT RAIL VEHICLE, AND RAIL VEHICLE
SEGMENT DE VÉHICULE POUR UN VÉHICULE FERROVIAIRE ARTICULÉ ET VÉHICULE FERROVIAIRE

(30) Priorität: 04.12.2018 DE 102018130813
(43) Veröffentlichungstag der Anmeldung: 13.10.2021
(73) Patentinhaber: ALSTOM Holdings, 93400 Saint-Ouen-sur-Seine (FR)
(72) Erfinder: ZECHEL, Gero, 01097 Dresden (DE); KOSTKA, Jan, 02625 Bautzen (DE); MEISSNER, Simone, 02681 Halbendorf/Gebirge (DE); RAITH, Hans-Ulrich, 02625 Bautzen (DE)
(74) Vertreter: Zimmermann & Partner Patentanwälte mbB
(86) Internationale Anmeldenummer: PCT/EP2019/082575
(87) Internationale Veröffentlichungsnummer: WO 2020/114835

(56) Entgegenhaltungen:
- EP-A1- 0 567 950
- EP-A1- 3 345 804
- WO-A1-2018/095984
- JP-A- 2005 335 445

## Beschreibung

### Technisches Gebiet

Die vorliegende Erfindung betrifft Fahrzeugsegmente für ein mehrgliedriges Schienenfahrzeug, insbesondere ein Fahrzeugsegment für ein durchgängig begehbares mehrgliedriges Schienenfahrzeug, und ein Schienenfahrzeug, insbesondere ein durchgängig begehbares Schienenfahrzeug für den Personentransport.

### Vorbekannter Stand der Technik

Auf Grund steigender Anforderungen an die Beförderungskapazitäten von Schienenfahrzeugen im Personentransport, wie bspw. für Passagiere durchgängige Schienenfahrzeuge, werden die Fahrzeuge in der Tendenz länger. Andererseits sind bestehende Depots für Wartungsarbeiten in ihrer Länge limitiert. Daher sind längere Schienenfahrzeuge vor einer Wartung oft zu trennen und danach wieder zusammenzustellen. Auch können bestehende Depots aus Kosten- und/oder Platzgründen oftmals nicht ausreichend erweitert werden.

Die WO 2018095984 A1 beschreibt ein Gelenkfahrzeug, umfassend Wagenkästen und mindestens einen, zwischen den Wagenkästen angeordneten Übergangswagen, wobei der Übergangswagen aus drei Abschnitten aufgebaut ist, wobei zwei Endabschnitte an gegenüberliegenden Enden eines Mittelabschnitts angeordnet und mit dem Mittelabschnitt jeweils über ein Schwenkgelenk verbunden sind, welches einer Schwenkbarkeit der Endabschnitte gegenüber dem Mittelabschnitt um eine Hochachse des Gelenkfahrzeugs erlaubt, und wobei die Endabschnitte jeweils mit benachbarten Wagenkästen über Gelenke verbunden sind, welche eine Schwenkbarkeit um eine Querachse des Gelenkfahrzeugs oder eine Längsachse des Gelenkfahrzeugs erlauben, und wobei in dem Mittelabschnitt mindestens eine Passagierraumtür angeordnet ist.

Die WO 2001030628 A1 beschreibt ein Fahrzeugsegment für ein schienengebundenes Gliederfahrzeug, mit einem Traggestell auf mindestens einem Radpaar und mit einem im Querschnitt röhrenförmigen äußeren Mantel an dem Traggestell, der Einbauten des Fahrzeugsegments umhüllt, wobei die Längsachse des Mantels in Fahrtrichtung verläuft. Der Mantel des Fahrzeugsegmentes ist an den Mantel eines benachbarten Fahrzeugsegmentes starr koppelbar und weist mindestens einen gelenkigen Mantelabschnitt auf, der in Richtung der Längsachse eine vorgegebene Länge hat.

Außerdem beschreibt die EP 0533028 A1 einen Niederflur-Stadtbahnwagen, bestehend aus Fahrgastzellen und ein Laufwerk aufnehmenden Fahrwerkteilen, die stirnseitig über Gelenkteile miteinander verbunden sind.

Die EP 0915001 A1 beschreibt eine Vorrichtung zum Verbinden von Wagenkästen, vorzugsweise von Fahrzeugen des Schienenpersonenverkehrs, wobei zwischen ringspantähnlichen Enden von Wagenkästen eine gummibalgähnliche Vorrichtung angeordnet ist, die aus einem elastisch verformbaren, mit Energieabsorbtionseigenschaften ausgestatteten und nach Überschreitung vorgegebener Belastungsgrenzen unter weiterer Energieabsorbtion irreversibel plastisch verformbaren Werkstoff besteht, in den ringförmig über den gesamten Wagenkastenquerschnitt verteilte, mit Formfederbereichen ausgestattete Übertragungselemente integriert sind, die mittels Verbindungselementen die auftretenden Zugkräfte auf die Enden übertragen und in Verbindung mit dem Werkstoff der Vorrichtung die gleichmäßige Verteilung der Druckkräfte auf die Enden bewirken, wobei die belastungs- und fahrwegbedingten Relativbewegungen der Wagenkästen nicht behindert werden.

In der CH 359733 werden Schienengliederzüge mit einem räderlosem, kastenförmigen Kuppelteil beschrieben, bei welchen dieser gelenkig auf den Drehgestellen der benachbarten Wagen, das heißt des Vorläufers und des Nachläufers, abgestützt ist, wobei der Kuppelteil durch ein Gestänge mit seinem Vor- und seinem Nachläufer so verbunden ist, dass sich seine Vertikalachse zu den Vertikalachsen des Vor- und des Nachläufers jederzeit selbsttätig in die Winkelhalbierende Lage zwischen diesen beiden Vertikalachsen einstellt. Weiter ist zum Stand der Technik noch auf die EP 0 567 950 A1 und JP 2005 335445 A zu verweisen.

### Nachteile des Standes der Technik

Bei den bisher bekannten Lösungen für durchgängig begehbare mehrgliedrige Schienenfahrzeuge, insbesondere für derartige Niederflurbahnen, sind Trennstellen innerhalb / zwischen einem gekoppelten Fahrzeugsegment für Passagiere nicht komfortabel genug, nicht schnell trennbar und/oder müssen zum Trennen und/oder nach dem Trennen mit stützenden Elementen geführt werden.

### Problemstellung

Eine Aufgabe der vorliegenden Erfindung ist es, die Trennung von durchgehbaren Schienenfahrzeugsegmenten, insbesondere für Niederflurbahnen, zu vereinfachen und/oder zu beschleunigen und einen hohen Komfort bzw. eine gute Nutzbarkeit des jeweiligen Trennbereichs im verbundenen Zustand zu ermöglichen.

### Erfindungsgemäße Lösung

Die obige Aufgabe wird durch ein Fahrzeugsegment nach Anspruch 1 und ein Schienenfahrzeug nach Anspruch 6 gelöst.

Gemäß der Erfindung umfasst ein Fahrzeugsegment für ein mehrgliedriges Schienenfahrzeug ein erstes Wagenkastensegment und ein mit dem ersten Wagenkastensegment um eine Hochachse des Fahrzeugsegments drehbar verbundenes zweites Wagenkastensegment. Zwischen dem ersten Wagenkastensegment und dem zweiten Wagenkastensegment ist ein erster Personenübergangsbereich gebildet. Das zweite Wagenkastensegment weist an einem dem ersten Wagenkastensegment abgewandten Ende zwei mechanische Koppelelemente zum Ankoppeln eines weiteren Fahrzeugsegments, ein elektrisches Koppelelement zum elektrischen Verbinden mit dem weiteren Fahrzeugsegment und einen Balg für einen zweiten Personenübergangsbereich zum weiteren Fahrzeugsegment oder einen Anschluss für den Balg auf. Die mechanischen Koppelelemente sind mit dem zweiten Wagenkastensegment über ein jeweiliges Gelenk verbunden, das nur einen Freiheitsgrad aufweist und das eine Drehbewegung um eine Querachse ermöglicht, die senkrecht zur Hochachse und zu einer zur Hochachse senkrechten Längsachse des zweiten Wagenkastensegments ist, wobei das erste Wagenkastensegment mit dem zweiten Wagenkastensegment über ein Drehgelenk mit nur einem Freiheitsgrad verbunden ist, wobei das Fahrzeugsegment ein statisch bestimmtes System mit nur einem Freiheitsgrad ist.

Ein derartiges Fahrzeugsegment kann mit dem weiteren Fahrzeugsegment mit analogem Aufbau über jeweils zueinander passend ausgeführte mechanische Koppelelemente und elektrische Koppelelemente sowohl mechanisch als auch elektrisch (vergleichsweise) schnell, je nach Ausführung beispielsweise innerhalb von 15, 10 oder sogar nur 5 Minuten miteinander verbunden und innerhalb eines vergleichbaren Zeitraums wieder voneinander getrennt werden.

Dies ermöglicht den Einsatz langer Schienenfahrzeuge ohne besondere Erfordernisse an Umbaudepots, etwa zu Wartungszwecken.

Insbesondere sind zum Verbinden und Trennen der Fahrzeugsegmente sowie im getrennten Zustand keine zusätzlichen Führungs- und/oder Stützelemente wie Hilfsdrehgestelle erforderlich. Dadurch kann das Verbinden und Trennen der Fahrzeugsegmente weiter vereinfacht werden. Je nach Ausführung kann ein Trennen bzw. ein Verbinden gegebenenfalls sogar ohne ein Verlassen des Schienenfahrzeugs ausgeführt werden.

Das Fahrzeugsegment ist typischerweise ein vollwertiges Modul mit der Möglichkeit Türen, Sitze und Fenster zu integrieren, wobei typischerweise weder im ersten Personenübergangsbereich noch im zweiten Personenübergangsbereich eine Außentür vorgesehen ist.

Durch Verwendung einer trennbaren Balgverbindung für den hermetischen Abschluss des zweiten Personenübergangsbereichs kann zudem der Passagierkomfort und die Passagiersicherheit aufgrund der Durchgängigkeit auch erhöht werden.

Weiterhin wird eine vollwertige Nutzbarkeit des Passagierraums auch an der im zweiten Personenübergangsbereich gebildeten Trennstelle (Verbindungsstelle) zwischen den Fahrzeugsegmenten ermöglicht.

Außerdem ist es möglich, durch eine Verkürzung und/oder eine Verbreiterung des zweiten Personenübergangsbereichs die Attraktivität des Fahrgastraumes weiter zu erhöhen.

Typischerweise ist zudem im ersten Personenübergangsbereich zwischen dem ersten Wagenkastensegment und dem zweiten Wagenkastensegment ein weiterer Balg vorgesehen, der einen hermetischen Verschluss nach außen für den ersten Personenübergangsbereich bereitstellt.

Hierbei sei angemerkt, dass das Fahrzeugsegment im ersten Personenübergangsbereich typischerweise nicht, zumindest nicht einfach bzw. so einfach und schnell trennbar ist wie im zweiten Personenübergangsbereich.

Dementsprechend erfolgt die (Schnell-) Trennung eines aus den hierin beschriebenen Fahrzeugsegmenten gebildeten mehrgliedrigen Schienenfahrzeugs in den jeweiligen zweiten Personenübergangsbereichen.

Um einen möglichst einfachen Aufbau und eine möglichst freie Kombinierbarkeit der Fahrzeugsegmente zu durchgängigen Schienenfahrzeugen zu ermöglichen, kann das erste Wagenkastensegment an einem dem zweiten Wagenkastensegment abgewandten Ende eines Fahrzeugsegments (sogar für ein als Triebwagen ausgeführtes Endfahrzeugsegment bzw. einem Endfahrzeugsegment mit einem Führerstand) ein weiteres mechanisches Koppelelement zum Ankoppeln eines noch weiteren Fahrzeugsegments, ein weiteres elektrisches Koppelelement zum elektrischen Verbinden mit dem noch weiteren Fahrzeugsegment und/oder noch einen weiteren Balg für einen dritten Personenübergangsbereich zum noch weiteren Fahrzeugsegment oder einen Anschluss für den noch weiteren Balg aufweisen. Dabei kann im dritten Personenübergangsbereich eine trennbare gelenkige Verbindung mit zwei Freiheitsgraden vorgesehen sein, die sowohl eine Drehbewegung um eine Querachse des ersten Wagenkastensegments, die senkrecht zur Hochachse und zu einer zur Hochachse senkrechten Längsachse des ersten Wagenkastensegments ist, als auch eine Drehbewegung um eine Längsachse des ersten Wagenkastensegments des jeweiligen Fahrzeugsegments ermöglicht.

Während der weitere Balg im ersten Personenübergangsbereich zwischen dem ersten Wagenkastensegment und dem zweiten Wagenkastensegment typischerweise nicht schnell lösbar angeordnet ist, sind die Anschlüsse für den Balg und den noch weiteren Balg typischerweise als schnell lösbare Flansch-, Reißverschlussverbindungs- oder Kederverbindungsanschluss ausgeführt.

Dabei kann vorgesehen sein, dass beide zu verbindenden (aneinander zu koppelnde) Fahrzeugsegmente einen jeweiligen Balg aufweisen, die miteinander über zueinander passende Flansch-, Reißverschlussverbindungs- oder Kederverbindungsanschlüsse aufweisen.

Alternativ dazu, kann der Balg auch nur von einem der beiden zu verbindenden Fahrzeugsegmente bereitgestellt werden, der an einen entsprechenden Flansch-, Reißverschlussverbindungs- oder Kederverbindungsanschluss des anderen Fahrzeugsegments angeschlossen werden kann.

Aufgrund der Anordnung der Gelenke mit nur einem Freiheitsgrad in zweiten Personenübergangsbereichen in einem aus den hierin beschriebenen Fahrzeugsegmenten aufgebauten Schienenfahrzeug lässt sich eine Überlagerung von Vertikal und Querbewegungen an einer Fußbodenabdeckung im zweiten Personenübergangsbereich vermeiden. Auch dadurch kann der Komfort für Passagiere des Schienenfahrzeugs erhöht werden.

Außerdem lässt das jeweilige Gelenk typischerweise nur eine Drehbewegung in einem Winkelbereich von zumindest 1° und/oder höchstens 90° zu. Es wird in dieser Ausführungsform im Folgenden daher auch als Kippgelenk bezeichnet.

Hierbei sei angemerkt, dass je nach Fahrzeugsegmenttyp der Winkelbereich der Kippgelenke auch kleiner sein kann, beispielsweise in einem Bereich von 1° bis 35° oder nur bis 30° oder sogar nur bis zu 25° liegen kann. Aus geometrischen Gründen ist hierbei der Abstand des jeweiligen Gelenkpunktes zur Stirnseite des Fahrzeugsegments maßgeblich (größere Abstände erfordern typischerweise einen größeren Winkelbereich).

Miteinander über Kippgelenke verbundene (gekoppelte) Fahrzeugsegmente sind typischerweise nur zueinander bzgl. der Querachse kippbar und bezüglich der Hochachse translatorische beweglich.

Außerdem können die Gelenke zum gelenkigen Verbinden der zwei mechanischen Koppelelemente mit dem zweiten Wagenkastensegment koaxial zueinander angeordnet sein, als jeweiliges Kippgelenk mit zueinander typischerweise (achs-) parallelen (Kipp-) Achsen ausgeführt, und/oder am zweiten Wagenkastensegment, insbesondere an einem unteren Teil des zweiten Wagenkastensegments und/oder in der gleichen vertikalen Höhe angeordnet sein.

Typischerweise ist das elektrische Koppelelement (in Richtung der Querachse, in der Draufsicht) zwischen den zwei mechanischen Koppelelementen angeordnet ist. Dadurch kann das Trennen/Verbinden der Fahrzeugsegmente weiter vereinfacht werden, da die mechanischen und elektrischen Koppelelemente in horizontaler Richtung (Querrichtung) benachbart zueinander angeordnet sind.

Außerdem kann das elektrische Koppelelement auch an dem unteren Teil des zweiten Wagenkastensegments angeordnet sein. Dadurch kann das Trennen/Verbinden der Fahrzeugsegmente ebenfalls weiter vereinfacht werden, da die mechanischen und elektrischen Koppelelemente in vertikaler Richtung benachbart zueinander angeordnet sind.

Außerdem kann das elektrische Koppelelement eine typischerweise sehr schnell trennbare elektrische Kontaktbrücke aufweisen.

Das jeweilige mechanische Koppelelement kann an einem, seinem Gelenk gegenüberliegenden Ende ein Kupplungselement einer schnelltrennbaren Kupplung, insbesondere einer automatischen oder semi-automatischen Kupplung aufweisen oder dort als ein derartiges Kupplungselement ausgebildet sein.

Beispielsweise kann ein Koppelelement eine mit seinem Gelenk verbundene Koppelstange und am Gelenk gegenüberliegenden Ende ein entsprechendes Kupplungselement aufweisen.

Außerdem kann das jeweilige mechanische Koppelelement ein (integriertes) Stoßverzehrelement und/oder ein (integriertes) Energieverzehrelement aufweisen.

Unter dem Begriff "Stoßverzehrelement", wie er vorliegend verwendet wird, soll ein Element zum Dämpfen bzw. sogar Aufnehmen von beim normalen Fahrbetrieb sowie beim An- und Abkoppeln über die Koppelelemente typischerweise zwischen Fahrzeugsegmenten übertragenen Zug- und Stoßkräfte beschreiben. Beispielsweise kann es sich bei dem Stoßverzehrelement um einen (integrierten) Dämpfer (Puffer) für den normalen Fahrbetrieb, insbesondere ein Elastomerdämpfer handeln.

Für ein Überschreiten der normalen Betriebslast aber, etwa beim Aufprall des Fahrzeugs auf ein Hindernis (Crashfall) oder bei einem abrupten Abbremsen des Fahrzeugs, sind Stoßverzehrelemente aber nicht ausgelegt (unzureichend).

Demgegenüber ist das Energieaufnahmeelement für eine zumindest substantielle Energieaufnahme im Crashfall ausgelegt.

Dementsprechend ist die Energieaufnahmekapazität des Energieaufnahmeelements typischerweise deutlich größer, beispielsweise um einen Faktor von zumindest fünf oder sogar zumindest zehn als die Energieaufnahmekapazität des Stoßverzehrelements.

Während das Stoßverzehrelement typischerweise reversibel bzw. federnd ausgeführt ist, kann das Energieaufnahmeelement reversibel (regenerativ), irreversibel oder teilreversibel ausgeführt sein.

Das erste Wagenkastensegment ist mit dem zweiten Wagenkastensegment über ein Drehgelenk mit nur einem Freiheitsgrad verbunden, wobei das Drehgelenk eine Drehachse aufweist, die parallel zur Hochachse ist.

Dementsprechend lässt sich eine Überlagerung von Vertikal- und Querbewegungen an einer Fußbodenabdeckung auch im ersten Personenübergangsbereich vermeiden. Auch dadurch kann der Komfort für Passagiere des Schienenfahrzeugs erhöht werden.

Das erste Wagenkastensegment kann mit dem zweiten Wagenkastensegment aber auch über zwei bezüglich ihrer Drehachse koaxial angeordnete Drehgelenke verbunden sein.

Durch die Verwendung eines Kippgelenks (oder zweier Kippgelenke) mit nur einem Freiheitsgrad am zweiten Wagenkastensegment und eines Drehgelenks (oder zweier typischerweise übereinander angeordnete Drehgelenke) mit nur einem Freiheitsgrad, ist das Fahrzeugsegment ein statisch bestimmtes System mit nur einem Freiheitsgrad.

Insbesondere können das erste Wagenkastensegment und das zweite Wagenkastensegment (im Normalbetrieb) nur um die Drehachse beweglich zueinander sein.

Außerdem kann vorgesehen sein, dass sowohl das erste Wagenkastensegment als auch das zweite Wagenkastensegment zumindest im Wesentlichen starr sind.

Demgegenüber sind bisher bekannte Trennstellen innerhalb durchgängig begehbarer Schienenfahrzeuge zwischen Wagenkastensegmenten für ihre Bewegung zueinander mit mindestens 2 Freiheitsgraden ausgestattet. Dadurch sind sie nach dem Trennen nur mit stützenden Elementen zu führen und schon von daher nicht einfach (nicht ohne zusätzliche Hilfsmittel) und/oder schnell trennbar/verbindbar.

Gemäß einer Ausführungsform umfasst ein Schienenfahrzeug, z.B. eine Niederflurbahn ein erstes Schienenfahrzeugsegment und ein zweites Schienenfahrzeugsegment. Das erste Schienenfahrzeugsegment umfasst ein erstes Wagenkastensegment und ein mit dem ersten Wagenkastensegment über ein Drehgelenk um eine Hochachse des ersten Schienenfahrzeugsegments drehbar verbundenes zweites Wagenkastensegment. Das zweite Schienenfahrzeugsegment umfasst ein erstes Wagenkastensegment und ein mit dem ersten Wagenkastensegment des zweiten Schienenfahrzeugsegments über ein Drehgelenk um eine Hochachse des zweiten Schienenfahrzeugsegments drehbar verbundenes zweites Wagenkastensegment. In einem Personenübergangsbereich ist zwischen dem zweiten Wagenkastensegment des ersten Schienenfahrzeugsegments und dem zweiten Wagenkastensegment des zweiten Schienenfahrzeugsegments ein Balg lösbar angeordnet. Eine schnell lösbare mechanische Verbindungsvorrichtung (im Folgenden auch als mechanische Kopplungsvorrichtung bezeichnet) verbindet das zweite Wagenkastensegment des ersten Schienenfahrzeugsegments mit dem zweiten Wagenkastensegment des zweiten Schienenfahrzeugsegments so, dass die Hochachse des erstes Fahrzeugsegments in einer Ebene mit der Hochachse des zweiten Schienenfahrzeugsegments angeordnet ist und in dieser Ebene kippbar zur Hochachse des zweiten Schienenfahrzeugsegments ist, und/oder dass das zweite Wagenkastensegment des ersten Schienenfahrzeugsegments in Richtung mindestens einer der beiden Hochachsen relativ verschiebbar zum zweiten Wagenkastensegment des zweiten Schienenfahrzeugsegments ist.

Dabei kann die mechanische Verbindungseinrichtung das zweite Wagenkastensegment des ersten Schienenfahrzeugsegments so mit dem zweiten Wagenkastensegment des zweiten Schienenfahrzeugsegments verbinden, dass ein statisch bestimmtes System mit nur einem Freiheitsgrad gebildet wird.

Typischerweise ist das zweite Wagenkastensegment des ersten Schienenfahrzeugsegments in Richtungen, die senkrecht zu mindestens einer der beiden Hochachsen sind, nicht relativ verschiebbar zum zweiten Wagenkastensegment des zweiten Schienenfahrzeugsegments.

Außerdem kann die mechanische Verbindungseinrichtung eine mechanische Kupplungsvorrichtung und zwei mit der mechanischen Kupplungsvorrichtung verbundene, typischerweise als Kippgelenke ausgeführte Drehgelenke mit zueinander parallelen Drehachsen aufweisen.

Die mechanische Kupplungsvorrichtung kann zwei mit jeweils einem der zwei Gelenke drehbar zum jeweiligen Wagenkastensegment und über Kupplungselemente miteinander (schnell) lösbar verbundene Koppelelemente aufweisen.

Zudem kann die mechanische Kupplungsvorrichtung ein Stoßverzehrelement und/oder ein Energieverzehrelement aufweisen.

Insbesondere kann die mechanische Kupplungsvorrichtung als Kurzkupplung ausgeführt sein. Dies ermöglicht besonders kurze Verbindungen (Personenübergänge) zwischen den Wagenkastensegmenten.

Außerdem kann die mechanische Kupplungsvorrichtung eine automatische oder semi-automatischen Kupplung sein.

Typischerweise weist die mechanische Verbindungseinrichtung zwischen dem ersten Schienenfahrzeugsegment und dem zweiten Schienenfahrzeugsegment zwei entsprechende mechanische Kupplungsvorrichtungen auf.

Außerdem ist zwischen dem ersten Schienenfahrzeugsegment und dem zweiten Schienenfahrzeugsegment typischerweise eine lösbare elektrische Verbindungsvorrichtung angeordnet.

Die elektrische Verbindungsvorrichtung kann als automatische Verbindungsvorrichtung ausgeführt sein.

Typischerweise ist die elektrische Verbindungsvorrichtung in Richtung der Querachse zwischen den zwei entsprechenden mechanischen Kupplungsvorrichtungen angeordnet.

Die elektrische Verbindungsvorrichtung und die mechanische(n) Kupplungsvorrichtung(en) können auch als eine kombinierte Verbindungsvorrichtung, insbesondere eine kombinierte automatische oder semiautomatische Verbindungsvorrichtung ausgeführt sein.

Außerdem kann eines oder sogar beide der zweiten Wagenkastensegmente nicht direkt von einem Fahrgestell gestützt sein.

Zwischen dem ersten Wagenkastensegment und dem zweiten Wagenkastensegment der beiden Schienenfahrzeugsegmente ist typischerweise jeweils ein weiterer Personenübergangsbereich mit einem weiteren Balg vorgesehen.

Typischerweise ist in den Personenübergangsbereichen keine Außentür vorgesehen.

Das erste Schienenfahrzeugsegment und der Balg können von dem hierin beschriebenen Fahrzeugsegment gebildet werden.

Auch das zweite Schienenfahrzeugsegment und der Balg können von dem hierin beschriebenen Fahrzeugsegment gebildet werden.

Das erste Schienenfahrzeugsegment und/oder das zweite Schienenfahrzeugsegment können aber auch ein jeweiliges, hierin beschriebenes Fahrzeugsegment (mit jeweils zueinander passenden mechanischen und elektrischen Koppelelementen) sein.

Abgesehen von Schienenfahrzeugsegmenten für das Fahrzeugende, können die Schienenfahrzeugsegmente zumindest im Wesentlichen identisch aufgebaut sein.

Die vorstehend beschriebenen Ausführungsformen können beliebig miteinander kombiniert werden.

### Kurzbeschreibung der Figuren

Die beiliegenden Zeichnungen veranschaulichen Ausführungsformen und dienen zusammen mit der Beschreibung der Erläuterung der Prinzipien der Erfindung. Die Elemente der Zeichnungen sind relativ zueinander und nicht notwendigerweise maßstabsgetreu.

Gleiche Bezugszeichen bezeichnen entsprechend ähnliche Teile.
Figur 1A zeigt eine schematische Seitenansicht eines Schienenfahrzeugs gemäß einem Ausführungsbeispiel.
Figur 1B zeigt eine Draufsicht des in Figur 1A dargestellten Schienenfahrzeugs gemäß einem Ausführungsbeispiel.
Figur 2A zeigt ein eine schematische Seitenansicht eines Schienenfahrzeugs gemäß einem Ausführungsbeispiel.
Figur 2B zeigt eine Draufsicht des in Figur 2A dargestellten Schienenfahrzeugs gemäß einem Ausführungsbeispiel.
Figur 3A zeigt ein eine schematische Seitenansicht eines Schienenfahrzeugs gemäß einem Ausführungsbeispiel.
Figur 3B zeigt eine Draufsicht des in Figur 3A dargestellten Schienenfahrzeugs gemäß einem Ausführungsbeispiel.

### Ausführungsbeispiele

Figur 1A zeigt eine schematische Seitenansicht eines mehrgliedrigen Schienenfahrzeugs 500 für den Personentransport und Figur 1B eine entsprechende schematische Draufsicht von oben auf das Schienenfahrzeug 500. Bei dem Schienenfahrzeug 500 kann es sich um einen Nah- oder Fernverkehrszug, eine Stadtbahn oder eine Straßenbahn handelt. Insbesondere kann es sich um eine Niederflurbahn handeln.

Aus Gründen der Übersichtlichkeit werden in Figur 1A und Figur 1B (sowie den folgenden Figuren) nur zwei miteinander verbundene Schienenfahrzeugsegmente (Wagen) 50, 50' (teilweise) dargestellt, die im Bereich der vertikal orientierten Ebene 9 (Trennstelle/Verbindungsstelle) schnell voneinander getrennt werden können.

Zur Erleichterung der Orientierung ist jede der Figuren mit einem kartesischen Koordinatensystem versehen. Dabei beschreiben x und y horizontale Richtungen bzw. Koordinaten und z eine vertikale Richtung bzw. Koordinaten. Außerdem können die x-Richtung einer Längsrichtung (Längsachse), zum Beispiel einer Fahrtrichtung und die y-Richtung einer Querrichtung (Querachse) des jeweiligen Schienenfahrzeugs auf einem in x-Richtung orientierten, geraden Schienenabschnitt (nicht dargestellt) entsprechen. Auf einem derartigen Schienenabschnitt ist die z-Richtung parallel zur Hochachse des jeweiligen Schienenfahrzeugs (sowie der Fahrzeugsegmente bzw. Wagenkastensegmente des Schienenfahrzeugs). Auf gekrümmten Schienenabschnitten können Längsrichtung, Querrichtung und/oder Hochachsen der jeweiligen Segmente jedoch voneinander abweichen (z.B. gekippt oder geneigt zueinander sein).

Jedes der beiden Fahrzeugsegment 50, 50' besteht aus einem nur teilweise dargestellten ersten Wagenkastensegment 7, 7' und einem mit dem jeweiligen ersten Wagenkastensegment 7, 7' um eine Hochachse 10, 10' des jeweiligen Fahrzeugsegments 50, 50' drehbar verbundenen zweiten Wagenkastensegment 6, 6'.

In dem exemplarischen Ausführungsbeispiel sind die beiden Hochachse 10, 10' parallel zu einander, da die sich Fahrzeugsegmente 50, 50' über jeweilige Fahrwerke 8, 8' auf einem, nicht dargestellten geraden Schienenabschnitt befinden.

Zwischen dem ersten Wagenkastensegment 7, 7' und seinem zweiten Wagenkastensegment 6, 6' befindet sich ein jeweiliger erster Personenübergangsbereich P1, P1' mit einem elastischen Balg 5, 5' für einen hermetischen Verschluss nach außen.

In diesen Bereichen, aber außerhalb der eigentlichen Übergangsbereiche P1, P1' für Personen ist das erste Wagenkastensegment 7, 7' mit seinem zweiten Wagenkastensegment 6, 6' über ein jeweiliges Drehgelenk 3, 3' mit nur einem Freiheitsgrad verbunden, um Kurvenfahrten des Schienenfahrzeugs 500 auf horizontal aus der Geraden nach links oder rechts abweichenden Schienen zu ermöglichen, genauer über ein Drehgelenk 3, 3' dessen einzige Drehachse parallel zur jeweiligen Hochachse 10, 10' (z-Richtung) ist, bzw. sogar als Hochachse 10, 10' des jeweiligen Fahrzeugsegments 50, 50' betrachtet werden kann.

Wie in Figur 1A dargestellt ist, kann die jeweilige mechanische Verbindung zwischen den Wagenkastensegmenten eines Fahrzeugsegments 50, 50' über zwei koaxial zueinander angeordnete Gelenke 3, 3', nämlich ein unteres Gelenk und ein oberes Gelenk realisiert sein. Beispielsweise können das untere Gelenk und das obere Gelenk ein jeweiliges Gelenklager sein.

Die beiden zweiten Wagenkastensegmente 6, 6' sind in einem zweiten Personenübergangsbereich P2 zwischen den beiden zweiten Wagenkastensegmenten 6, 6' über zueinander passende mechanische Koppelelement 11, 11' und elektrische Koppelelemente 2, 2' schnell lösbar miteinander gekoppelt.

Außerdem ist im zweiten Personenübergangsbereich P2 ein elastischer Balg 4, 4' für einen hermetischen Verschluss zwischen den Fahrzeugsegment 50, 50' vorgesehen.

In den Personenübergangsbereichen P1, P1', P2 sind keine Außentüren vorgesehen. Diese können von einem oder mehreren der Wagenkastensegmente 6, 6', 7, 7' bereitgestellt werden.

Die mechanischen Koppelelemente 11, 11' und die elektrischen Koppelelemente 2, 2' können händisch, bevorzugt jedoch automatisch oder semi-automatisch trenn- und/oder verbindbar sein.

Außerdem können mechanische Koppelelemente 11, 11' und die elektrischen Koppelelemente 2, 2' Teile einer kombinierten automatischen oder semi-automatisch Verbindungsvorrichtung (Kopplungssystem) sein.

In dem exemplarischen Ausführungsbeispiel ist der Balg 4, 4' wie die mechanischen Koppelelemente 11, 11' und die elektrischen Koppelelemente 2, 2' (zumindest etwa) mittig zwischen den beiden zweiten Wagenkastensegmenten 6, 6' im Bereich der Ebene T (Trennstelle, Trennebene) trennbar, insbesondere als (dort) teilbarer Balg (Falten- und/ oder Wellenbalg) ausgeführt.

Wie in Figur 1A durch das Bezugszeichen 4 im Bereich des Fahrzeugsegments 50' angedeutet wird, ist es aber auch möglich, dass der Balg von einem durchgängigen Balg 4 gebildet wird, der (schnell) lösbar mit dem zweiten Wagenkastensegment 6' des Fahrzeugsegment 50' verbunden ist. Der durchgängige Balg 4 kann alternativ oder zusätzlich lösbar mit dem zweiten Wagenkastensegment 6 des Fahrzeugsegments 50 verbunden sein.

In dem exemplarischen Ausführungsbeispiel sind die vier mechanischen Koppelelemente 11, 11' mit dem jeweiligen zweiten Wagenkastensegment 6, 6' über ein jeweiliges Kippgelenk 1, 1' mit nur einem Freiheitsgrad verbunden, das nur eine beschränkte Drehbewegung um die in y-Richtung orientierte Querachse ermöglicht.

Somit sind die zweiten Wagenkastensegmente 6, 6' nur in Richtung ihrer beiden zu den jeweiligen Drehachsen 10, 10' parallelen, bzw. durch die Drehachsen 10, 10' der Drehgelenke 3, 3' definierten (definierbaren) Hochachsen (z-Richtung) begrenzt, relativ verschiebbar zueinander und ihre Hochachsen (10, 10') begrenzt um die Querachse y kippbar zueinander, um Fahrten des Schienenfahrzeugs 500 auf vertikal ansteigenden sowie fallenden Schienen zu ermöglichen.

In Figur 1A wird die mögliche Kippbewegung durch den jeweiligen Strich-Punkt-Pfeil über den Ebenen 9, 9' der Fahrzeugsegmente 50, 50' dargestellt, die senkrecht zu den in x-Richtung orientierten Längsachsen der miteinander verbundenen Koppelelemente 11, 11' sind und typischerweise nur um die in y-Richtung orientierte Querachse kippbar sind. Die Ebenen 9, 9' können daher auch als Kippebenen der Fahrzeugsegmente 50, 50' bzw. des Schienenfahrzeugs 500 bezeichnet werden.

Mit anderen Worten sind die beiden, über die von den Koppelelementen 11, 11' und den Kippgelenken 1, 1' gebildeten schnell und/oder einfach lösbaren mechanischen Verbindungsvorrichtungen 1, 1', 11, 11' miteinander verbundenen Fahrzeugsegmente 50, 50', insbesondere ihre steifen zweiten Wagenkastensegmente 6', 6, in der in Fig. 1A dargestellten (zentralen) xz-Ebene kippbar zueinander und in der vertikalen Richtung z verschiebbar zueinander. Damit sind auch ihre Drehachsen 10, 10' bzw. Hochachsen in der xz-Ebene zueinander kippbar und in z-Richtung (Richtung der Drehachsen 10, 10' bzw. Hochachsen) zueinander verschiebbar.

Aufgrund der Anordnung der gelenkigen Verbindungen können die zweiten Wagenkastensegmente 6, 6' des Schienenfahrzeug 500 auch voneinander getrennt werden, ohne dass zusätzliche stützenden oder führende Elemente erforderlich sind.

Die Fahrzeugsegmente 50, 50' sind zumindest bei hinreichend steifen Wagenkastensegmenten 6, 6', 7, 7' statisch bestimmte Systeme mit jeweils nur einem Freiheitsgrad. Da die Drehgelenke 3, 3' nur einen Freiheitsgrad aufweisen, kippen die zweiten Wagenkastensegmente 6, 6' beim Trennen nicht ab.

Die dem jeweiligen zweiten Wagenkastensegment 6, 6' bzw. Gelenk 1, 1' abgewandten (paarweise aufeinander zuweisenden) Enden der Koppelelemente 11, 11' sind typischerweise paarweise zueinander passend, noch typischer schnell miteinander verbindbar / trennbar ausgeführt. Dabei können die Koppelelemente 11, 11' eines zweiten Wagenkastensegments 6, 6' identisch ausgeführt sein.

Wie bereits oben erwähnt, sind die ersten Wagenkastensegmente 7, 7' nur teilweise dargestellt. Ihre nicht dargestellten, dem jeweiligen zweiten Wagenkastensegment 6, 6' abgewandten Enden können aber zum Ausbilden eines jeweiligen dritten Personenübergangs zu einem ersten Wagenkastensegment eines weiteren Fahrzeugsegments eingerichtet sein, wobei die typischerweise lösbare Verbindung zum weiteren Fahrzeugsegment so ausgeführt ist, dass sowohl Drehbewegungen (um die z-Achse) als auch Nickbewegungen (um die x-Achse) ermöglicht werden (gelenkiges Ankoppeln mit zwei Freiheitsgraden). Die dritten Personenübergange können auch mittels einer Gliederbrücke ausgeführt werden.

Abgesehen von den paarweise zueinander passend auszuführenden Enden der mechanischen und elektrischen Koppelelemente (und einer ggf. variierenden Länge der ersten und zweiten Wagenkastensegmente 6, 6', 7, 7' in der Längsrichtung x) können die dargestellten Komponenten der Fahrzeugsegmente 50, 50' jeweils spiegelsymmetrisch bzgl. der Trennebene T sein.

Die Längen der ersten und zweiten Wagenkastensegmente 6, 6', 7, 7' sowie deren Innenausstattung können jedoch verschieden sein.

Figur 2A zeigt eine schematische Seitenansicht eines mehrgliedrigen Schienenfahrzeugs 600 für den Personentransport und Figur 2B eine entsprechende schematische Draufsicht von oben auf das Schienenfahrzeug 600. Das Schienenfahrzeug 600 ist ähnlich zudem oben mit Bezug zu den Figuren 1A, 1B erläuterten Schienenfahrzeug 500.

Das Schienenfahrzeug 600 hat ebenfalls zwei miteinander verbundene Fahrzeugsegmente 60, 60'. Jedoch werden die beiden zweiten Wagenkastensegmente 6, 6' des Schienenfahrzeug 600 nicht direkt einem Fahrwerk gestützt.

Dennoch kippen die zweiten Wagenkastensegmente 6, 6' beim Trennen nicht ab.

Figur 3A zeigt eine schematische Seitenansicht eines mehrgliedrigen Schienenfahrzeugs 700 für den Personentransport und Figur 3B eine entsprechende schematische Draufsicht von oben auf das Schienenfahrzeug 700. Das Schienenfahrzeug 700 ist ähnlich zudem oben mit Bezug zu den Figuren 1A, 1B erläuterten Schienenfahrzeug 500.

Das Schienenfahrzeug 700 hat ebenfalls zwei miteinander verbundene Fahrzeugsegment 70, 70'. Jedoch werden die beiden ersten Wagenkastensegmente 7, 7' des Schienenfahrzeug 700 nicht direkt einem Fahrwerk gestützt.

Es versteht sich, dass die mit Bezug zu den Figuren 1A bis 3B erläuterten Schienenfahrzeugsegmente 50 - 70' bei entsprechender Konfektionierung der Kopplungsanschlüsse 2, 2', 11, 11' frei miteinander zu schnell wieder trennbaren, durchgängig begehbaren mehrgliedrigen Schienenfahrzeugen zusammengestellt werden können.

Wenngleich hierin spezifische Ausführungsformen dargestellt und beschrieben worden sind, liegt es im Rahmen der vorliegenden Erfindung, die gezeigten Ausführungsformen geeignet zu modifizieren, ohne vom Schutzbereich der vorliegenden Erfindung abzuweichen. Die nachfolgenden Ansprüche stellen einen ersten, nicht bindenden Versuch dar, die Erfindung allgemein zu definieren.

### Bezugszeichenliste

- 1, 1': Gelenk für Kippbewegung/ Kippgelenk (einer mechanischen Verbindungsvorrichtung)
- 2, 2': elektrisches Koppelelement, (schnelltrennbare) elektrische Koppelung
- 3, 3': mechanisches Drehgelenk/ Gelenk für Rotation um Hochachse (Schwenkgelenk)
- 4, 4': (schnelltrennbarer) elastischer Balg
- 5, 5': elastischer Balg
- 6, 6': zweite (schnelltrennbare) Wagenkastensektion
- 7, 7': erste Wagenkastensektion
- 8, 8': Fahrwerk
- T: "Trennebene" der mechanischen Koppelung
- 9, 9': "Kippebenen" der mechanischen Koppelung
- 10: Hochachse, Drehachse
- 11, 11': mit (schnelltrennbaren) Kopplungen versehene Koppelelemente, (schnelltrennbare) mechanische Kupplungsvorrichtung (der mechanischen Verbindungsvorrichtung)
- 50, 50', 60, 60', 70, 70': Fahrzeugsegment / Schienenfahrzeugsegment / Wagensegment
- 500, 600, 700: (mehrgliedriges) Schienenfahrzeug
- P1, P1': weiterer Personenübergangsbereich, erster Personenübergangsbereich
- P2: Personenübergangsbereich , zweiter Personenübergangsbereich
- x, y, z: Raumachsen

## Patentansprüche

1. Fahrzeugsegment (50, 50', 60, 60', 70, 70') für ein mehrgliedriges Schienenfahrzeug (500, 600, 700), aufweisend:
- ein erstes Wagenkastensegment (7, 7'); und
- ein mit dem ersten Wagenkastensegment (7, 7') um eine Hochachse (10, 10', z) des Fahrzeugsegments (50, 50', 60, 60', 70, 70') drehbar verbundenes zweites Wagenkastensegment (6, 6'),
wobei zwischen dem ersten Wagenkastensegment (7, 7') und dem zweiten Wagenkastensegment (6, 6') ein erster Personenübergangsbereich (P1, P1') gebildet ist,
wobei das zweite Wagenkastensegment (6, 6') an einem dem ersten Wagenkastensegment (7, 7') abgewandten Ende zwei mechanische Koppelelemente (11, 11') zum Ankoppeln eines weiteren Fahrzeugsegments (50', 50, 60', 60, 70', 70), ein elektrisches Koppelelement (2, 2') zum elektrischen Verbinden mit dem weiteren Fahrzeugsegment (50', 50, 60', 60, 70', 70) und einen Balg (4, 4') für einen zweiten Personenübergangsbereich (P2) zum weiteren Fahrzeugsegment (50', 50, 60', 60, 70', 70) oder einen Anschluss für den Balg (4, 4') aufweist, und wobei die zwei mechanischen Koppelelemente (11, 11') mit dem zweiten Wagenkastensegment (6, 6') über ein jeweiliges Gelenk (1, 1') verbunden sind, das nur einen Freiheitsgrad aufweist und eine Drehbewegung um eine Querachse (y) ermöglicht, die senkrecht zur Hochachse (z) und zu einer zur Hochachse (z) senkrechten Längsachse (x) des zweiten Wagenkastensegments (6, 6') ist, wobei das erste Wagenkastensegment (7, 7') mit dem zweiten Wagenkastensegment (6, 6') über ein Drehgelenk (3, 3') mit nur einem Freiheitsgrad verbunden ist, wobei das Fahrzeugsegment (50, 50', 60, 60', 70, 70') ein statisch bestimmtes System mit nur einem Freiheitsgrad ist.

2. Fahrzeugsegment (50, 50', 60, 60', 70, 70') nach Anspruch 1, wobei die Gelenke (1, 1') koaxial zueinander sind, wobei das jeweilige Gelenk (1, 1') nur eine Drehbewegung in einem Winkelbereich von zumindest 1° und/oder höchstens 90° zulässt, wobei das elektrisches Koppelelement (2, 2') in Richtung der Querachse (y) zwischen den zwei mechanischen Koppelelementen (11, 11') angeordnet ist wobei das Drehgelenk (3, 3') eine Drehachse aufweist, die parallel zur Hochachse (z) ist, wobei das erste Wagenkastensegment (7, 7') mit dem zweiten Wagenkastensegment (6, 6') über zwei bezüglich ihrer Drehachse koaxial angeordnete Drehgelenke (3, 3') verbunden sind wobei das Fahrzeugsegment (50, 50', 60, 60', 70, 70'), das erste Wagenkastensegment (7, 7') und/oder das zweite Wagenkastensegment (6, 6') zumindest im Wesentlichen starr sind, und/oder wobei das erste Wagenkastensegment (7,7') und das zweite Wagenkastensegment (6, 6') nur um die Drehachse beweglich zueinander sind.

3. Fahrzeugsegment (50, 50', 60, 60', 70, 70') nach Anspruch 1 oder 2, wobei das jeweilige mechanische Koppelelement (11, 11') an einem dem Gelenk (1, 1') gegenüberliegenden Ende ein Kupplungselement einer schnelltrennbaren Kupplung, insbesondere einer automatischen oder semi-automatischen Kupplung aufweist, und/ oder wobei das mechanische Koppelelement (11, 11') ein Stoßverzehrelement und/oder ein Energieverzehrelement aufweist.

4. Fahrzeugsegment (50, 50', 60, 60', 70, 70') nach einem der vorhergehenden Ansprüche, wobei zwischen dem ersten Wagenkastensegment (7, 7') und dem zweiten Wagenkastensegment (6, 6') ein weiterer Balg (5, 5') angeordnet ist, der einen hermetischen Verschluss nach außen für den ersten Personenübergangsbereich (P1, P1') bereitstellt, wobei der Balg (4, 4') und/oder der weitere Balg (5, 5') ein Falten- oder Wellenbalg ist, und/oder wobei im ersten und/oder zweiten Personenübergangsbereich (P2) keine Außentür vorgesehen ist.

5. Fahrzeugsegment (50, 50', 60, 60', 70, 70') nach einem der vorhergehenden Ansprüche, wobei das erste Wagenkastensegment (7, 7') an einem dem zweiten Wagenkastensegment (6, 6') abgewandten Ende ein weiteres mechanisches Koppelelement zum gelenkigen Ankoppeln mit zwei Freiheitsgraden eines noch weiteren Fahrzeugsegments, ein weiteres elektrisches Koppelelement zum elektrischen Verbinden mit dem noch weiteren Fahrzeugsegment und/oder noch einen weiteren Balg für einen dritten Personenübergangsbereich zum noch weiteren Fahrzeugsegment oder einen Anschluss für den noch weiteren Balg aufweist, und/oder wobei der Anschluss für den Balg (4, 4') und/oder den noch weiteren Balg als Flansch-, Reißverschlussverbindungs- oder Kederverbindungsanschluss ausgeführt ist.

6. Schienenfahrzeug (500, 600, 700), aufweisend:
- ein erstes Schienenfahrzeugsegment (50, 50', 60, 60', 70, 70') aufweisend ein erstes Wagenkastensegment (7, 7') und ein mit dem ersten Wagenkastensegment (7, 7') über ein Drehgelenk (3, 3') um eine Hochachse (10, 10', z) des ersten Schienenfahrzeugsegments (50, 50', 60, 60', 70, 70') drehbar verbundenes zweites Wagenkastensegment (6, 6');
- ein zweites Schienenfahrzeugsegment (50', 50, 60', 60, 70', 70) aufweisend ein erstes Wagenkastensegment (7', 7) und ein mit dem ersten Wagenkastensegment (7', 7) über ein Drehgelenk (3', 3) um eine Hochachse (10', 10, z) des zweiten Schienenfahrzeugsegments (50', 50, 60', 60, 70', 70) drehbar verbundenes zweites Wagenkastensegment (6', 6);
- einen Balg (4, 4'), der in einem Personenübergangsbereich (P2) lösbar zwischen dem zweiten Wagenkastensegment (6, 6') des ersten Schienenfahrzeugsegments (50, 50', 60, 60', 70, 70') und dem zweiten Wagenkastensegment ( 6', 6) des zweiten Schienenfahrzeugsegments (50', 50, 60', 60, 70', 70) angeordnet ist, und
eine schnell lösbare mechanische Verbindungsvorrichtung (1, 1', 11, 11'), die das zweite Wagenkastensegment (6, 6') des ersten Schienenfahrzeugsegments (50, 50', 60, 60', 70, 70') mit dem zweiten Wagenkastensegment ( 6', 6) des zweiten Schienenfahrzeugsegments (50', 50, 60', 60, 70', 70) so verbindet, dass die Hochachse (10, 10', z) des erstes Fahrzeugsegments (50, 50', 60, 60', 70, 70') in einer Ebene (x, z) mit der Hochachse (10', 10, z) des zweiten Schienenfahrzeugsegments (50', 50, 60', 60, 70', 70) angeordnet ist und in dieser Ebene kippbar zur Hochachse (10', 10, z) des zweiten Schienenfahrzeugsegments (50, 50', 60, 60', 70, 70') ist, und/oder das zweite Wagenkastensegment (6, 6') des ersten Schienenfahrzeugsegments (50, 50', 60, 60', 70, 70') in Richtung mindestens einer der beiden Hochachsen (10, 10', z) relativ verschiebbar zum zweiten Wagenkastensegment ( 6', 6) des zweiten Schienenfahrzeugsegments (50', 50, 60', 60, 70', 70) ist,
wobei das erste Schienenfahrzeugsegment (50, 50', 60, 60', 70, 70') und der Balg (4, 4') von dem Fahrzeugsegment (50, 50', 60, 60', 70, 70') nach einem der Ansprüche 1 bis 5 gebildet wird, wobei das zweite Schienenfahrzeugsegment (50', 50, 60', 60, 70', 70) und der Balg (4, 4') von dem Fahrzeugsegment (50, 50', 60, 60', 70, 70') nach einem der Ansprüche 1 bis 5 gebildet wird, und/oder wobei das erste Schienenfahrzeugsegment (50, 50', 60, 60', 70, 70') und das zweite Schienenfahrzeugsegment (50', 50, 60', 60, 70', 70) ein Fahrzeugsegment (50, 50', 60, 60', 70, 70') nach einem der Ansprüche 1 bis 5 ist.

7. Schienenfahrzeug (500, 600, 700) nach Anspruch 6, wobei die mechanische Verbindungseinrichtung (1, 1', 11, 11') das zweite Wagenkastensegment (6, 6') des ersten Schienenfahrzeugsegments (50, 50', 60, 60', 70, 70') so mit dem zweiten Wagenkastensegment ( 6', 6) des zweiten Schienenfahrzeugsegments (50', 50, 60', 60, 70', 70) verbindet, dass ein statisch bestimmtes System mit nur einem Freiheitsgrad gebildet ist, wobei das zweite Wagenkastensegment (6, 6') des ersten Schienenfahrzeugsegments (50, 50', 60, 60', 70, 70') in Richtungen (x, y), die senkrecht zu mindestens einer der beiden Hochachsen (10, 10', z) sind, nicht relativ verschiebbar zum zweiten Wagenkastensegment ( 6', 6) des zweiten Schienenfahrzeugsegments (50', 50, 60', 60, 70', 70) ist, wobei die mechanische Verbindungseinrichtung (1, 1', 11, 11') eine mechanische Kupplungsvorrichtung (11, 11') und zwei mit der mechanischen Kupplungsvorrichtung (11, 11') verbundene Gelenke (1, 1') mit zueinander parallelen Drehachsen aufweist, wobei die mechanische Kupplungsvorrichtung (11, 11') zwischen den zwei Gelenken (1, 1') angeordnet ist, wobei die mechanische Kupplungsvorrichtung (1, 1', 11, 11') ein Stoßverzehrelement aufweist, wobei die mechanische Kupplungsvorrichtung (1, 1', 11, 11') ein Energieverzehrelement aufweist, wobei die mechanische Kupplungsvorrichtung (11, 11') eine Kurzkupplung ist, wobei die mechanische Kupplungsvorrichtung (11, 11') eine automatische oder semi-automatischen Kupplung ist, und/oder wobei die mechanische Verbindungseinrichtung (1, 1', 11, 11') zwei entsprechende mechanische Kupplungsvorrichtungen (11, 11') aufweist, die über jeweilige Gelenke (1, 1') drehbar mit dem zweiten Wagenkastensegment (6, 6') des ersten Schienenfahrzeugsegments (50, 50', 60, 60', 70, 70') und dem zweiten Wagenkastensegment ( 6', 6) des zweiten Schienenfahrzeugsegments (50', 50, 60', 60, 70', 70) verbunden sind.

8. Schienenfahrzeug (500, 600, 700) nach Anspruch 6 oder 7, weiter umfassend eine lösbare elektrische Verbindungsvorrichtung (2, 2') zwischen dem ersten Schienenfahrzeugsegment (50, 50', 60, 60', 70, 70') und dem zweiten Schienenfahrzeugsegment (50, 50', 60, 60', 70, 70'), die typischerweise in Richtung der Querachse (y) zwischen den zwei entsprechenden mechanischen Kupplungsvorrichtungen (11, 11') angeordnet ist und/oder als automatische Verbindungsvorrichtung ausgeführt ist.

9. Schienenfahrzeug (500, 600, 700) nach einem der Ansprüche 6 bis 8, wobei mindestens eines der beiden zweiten Wagenkastensegmente (6, 6', 7, 7') nicht direkt von einem Fahrgestell (8) gestützt wird, wobei im Personenübergangsbereich (P2) keine Außentür vorgesehen ist, und/oder wobei zwischen dem ersten Wagenkastensegment (7, 7') und dem zweiten Wagenkastensegment (6, 6') der beiden Schienenfahrzeugsegmente jeweils ein weiterer Personenübergangsbereich (P1, P1') mit einem weiteren Balg (5, 5') vorgesehen ist.

10. Schienenfahrzeug (500, 600, 700) nach einem der Ansprüche 6 bis 9, wobei das Schienenfahrzeug (500, 600, 700) eine Niederflurbahn ist.

## Claims

1. A vehicle segment (50, 50', 60, 60', 70, 70') for a multi-unit rail vehicle (500, 600, 700), comprising:
- a first vehicle body segment (7, 7'); and
- a second vehicle body segment (6, 6') rotatably connected to the first vehicle body segment (7, 7') about a vertical axis (10, 10', z) of the vehicle segment (50, 50', 60, 60', 70, 70'),
wherein a first passenger transfer area (P1, P1') is formed between the first vehicle body segment (7, 7') and the second vehicle body segment (6, 6'),
the second vehicle body segment (6, 6') comprising, at an end facing away from the first vehicle body segment (7, 7'), two mechanical coupling elements (11, 11') for coupling a further vehicle segment (50', 50, 60', 60, 70', 70), an electrical coupling element (2, 2') for electrical connection to the further vehicle segment (50', 50, 60', 60, 70', 70) and a bellows (4, 4') for a second passenger transfer area (P2) to the further vehicle segment (50', 50, 60', 60, 70', 70) or a connection for the bellows (4, 4'), and wherein the two mechanical coupling elements (11, 11') are connected to the second vehicle body segment (6, 6') via a respective joint (1, 1') which has only one degree of freedom and enables a rotary movement about a transverse axis (y) which is perpendicular to the vertical axis (z) and to a longitudinal axis (x) of the second vehicle body segment (6, 6') which is perpendicular to the vertical axis (z) , wherein the first vehicle body segment (7, 7') is connected to the second vehicle body segment (6, 6') via a swivel joint (3, 3') with only one degree of freedom, wherein the vehicle segment (50, 50', 60, 60', 70, 70') is a statically determined system with only one degree of freedom

2. The vehicle segment (50, 50', 60, 60', 70, 70') according to claim 1, wherein the joints (1, 1') are coaxial to one another, wherein the respective joint (1, 1') only permits a rotary movement in an angular range of at least 1° and/or at most 90°, wherein the electrical coupling element (2, 2') is arranged in the direction of the transverse axis (y) between the two mechanical coupling elements (11, 11'), wherein the swivel joint (3, 3') has an axis of rotation which is parallel to the vertical axis (z), wherein the first vehicle body segment (7, 7') is connected to the second vehicle body segment (6, 6') via two swivel joints (3, 3') arranged coaxially with respect to their axis of rotation, wherein the vehicle segment (50, 50', 60, 60', 70, 70'), the first vehicle body segment (7, 7') and/or the second vehicle body segment (6, 6') are at least substantially rigid, and/or wherein the first vehicle body segment (7, 7') and the second vehicle body segment (6, 6') are only movable relative to one another about the axis of rotation.

3. The vehicle segment (50, 50', 60, 60', 70, 70') according to claim 1 or 2, wherein the respective mechanical coupling element (11, 11') has, at an end opposite the joint (1, 1'), a coupling element of a quick-release clutch, in particular an automatic or semi-automatic clutch, and/or wherein the mechanical coupling element (11, 11') has a shock-absorbing element and/or an energy-absorbing element.

4. The vehicle segment (50, 50', 60, 60', 70, 70') according to one of the preceding claims, wherein a further bellows (5, 5') is arranged between the first vehicle body segment (7, 7') and the second vehicle body segment (6, 6'), which provides a hermetic closure to the outside for the first passenger transfer area (P1, P1'), wherein the bellows (4, 4') and/or the further bellows (5, 5') is a folded or corrugated bellows, and/or wherein no outer door is provided in the first and/or second passenger transfer area (P2).

5. The vehicle segment (50, 50', 60, 60', 70, 70') according to one of the preceding claims, wherein the first vehicle body segment (7, 7') has, at an end facing away from the second vehicle body segment (6, 6'), a further mechanical coupling element for articulated coupling with two degrees of freedom of a still further vehicle segment, a further electrical coupling element for electrical connection to the still further vehicle segment and/or a further bellows for a third passenger transfer area to the still further vehicle segment or a connection for the still further bellows, and/or wherein the connection for the bellows (4, 4') and/or the still further bellows is designed as a flange connection, zipper connection or piping connection.

6. A rail vehicle (500, 600, 700), comprising:
- a first rail vehicle segment (50, 50', 60, 60', 70, 70') comprising a first vehicle body segment (7, 7') and a second vehicle body segment (6, 6') rotatably connected to the first vehicle body segment (7, 7') about a vertical axis (10, 10', z) of the first rail vehicle segment (50, 50', 60, 60', 70, 70') via a swivel joint (3, 3');
- a second rail vehicle segment (50', 50, 60', 60, 70', 70) comprising a first vehicle body segment (7', 7) and a second vehicle body segment (6', 6) rotatably connected to the first vehicle body segment (7', 7) about a vertical axis (10', 10, z) of the second rail vehicle segment (50', 50, 60', 60, 70', 70) via a swivel joint (3', 3);
- a bellows (4, 4') which is detachably arranged in a passenger transfer region (P2) between the second vehicle body segment (6, 6') of the first rail vehicle segment (50, 50', 60, 60', 70, 70') and the second vehicle body segment ( 6', 6) of the second rail vehicle segment (50', 50, 60', 60, 70', 70), and
a quick-release mechanical connecting device (1, 1', 11, 11') which connects the second vehicle body segment (6, 6') of the first rail vehicle segment (50, 50', 60, 60', 70, 70') to the second vehicle body segment ( 6', 6) of the second rail vehicle segment (50', 50, 60', 60, 70', 70) in such a way that the vertical axis (10, 10', z) of the first vehicle segment (50, 50', 60, 60', 70, 70') is arranged in a plane (x, z) with the vertical axis (10', 10, z) of the second rail vehicle segment (50', 50, 60', 60, 70', 70), 50, 60', 60, 70', 70) and is tiltable in this plane relative to the vertical axis (10', 10, z) of the second rail vehicle segment (50, 50', 60, 60', 70, 70'), and/or the second vehicle body segment (6, 6') of the first rail vehicle segment (50, 50', 60, 60', 70, 70') is displaceable relative to the second vehicle body segment ( 6', 6) of the second rail vehicle segment (50', 50, 60', 60, 70', 70) in the direction of at least one of the two vertical axes (10, 10', z),
wherein the first rail vehicle segment (50, 50', 60, 60', 70, 70') and the bellows (4, 4') are formed by the vehicle segment (50, 50', 60, 60', 70, 70') according to one of claims 1 to 5, wherein the second rail vehicle segment (50', 50, 60', 60, 70', 70) and the bellows (4, 4') are formed by the vehicle segment (50, 50', 60, 60', 70, 70') according to one of claims 1 to 5, and/or wherein the first rail vehicle segment (50, 50', 60, 60', 70, 70') and the second rail vehicle segment (50', 50, 60', 60, 70', 70) is a vehicle segment (50, 50', 60, 60', 70, 70') according to one of claims 1 to 5.

7. The rail vehicle (500, 600, 700) according to claim 6, wherein the mechanical connecting device (1, 1', 11, 11') connects the second vehicle body segment (6, 6') of the first rail vehicle segment (50, 50', 60, 60', 70, 70') to the second vehicle body segment ( 6', 6) of the second rail vehicle segment (50', 50, 60', 60, 70', 70) in such a way that a statically determined system with only one degree of freedom is formed, wherein the second vehicle body segment (6, 6') of the first rail vehicle segment (50, 50', 60, 60', 70, 70') is not displaceable relative to the second vehicle body segment ( 6', 6) of the second rail vehicle segment (50', 50, 60', 60, 70', 70) in directions (x, y) which are perpendicular to at least one of the two vertical axes (10, 10', z), wherein the first rail vehicle segment (50, 50', 60, 60', 70, 70') and the bellows (4, 4') are formed from the vehicle segment (50, 50', 60, 60', 70, 70') according to one of claims 1 to 5, wherein the mechanical connection device (1, 1', 11, 11') comprises a mechanical coupling device (11, 11') and two joints (1, 1') connected to the mechanical coupling device (11, 11') with axes of rotation parallel to each other, wherein the mechanical coupling device (11, 11') is arranged between the two joints (1, 1'), wherein the mechanical coupling device (1, 1', 11, 11') comprises an impact absorption element, wherein the mechanical coupling device (1, 1', 11, 11') has an energy dissipation element, wherein the mechanical coupling device (11, 11') is a short-coupling, wherein the mechanical coupling device (11, 11') is an automatic or semi-automatic coupling, and/or wherein the mechanical coupling device (1, 1', 11, 11') comprises two corresponding mechanical coupling devices (11, 11') which are rotatably connected via respective joints (1, 1') to the second vehicle body segment (6, 6') of the first rail vehicle segment (50, 50', 60, 60', 70, 70') and the second vehicle body segment ( 6', 6) of the second rail vehicle segment (50', 50, 60', 60, 70', 70).

8. The rail vehicle (500, 600, 700) according to claim 6 or 7, further comprising a releasable electrical connection device (2, 2') between the first rail vehicle segment (50, 50', 60, 60', 70, 70') and the second rail vehicle segment (50, 50', 60, 60', 70, 70'), which is typically arranged in the direction of the transverse axis (y) between the two corresponding mechanical coupling devices (11, 11') and/or is designed as an automatic connection device.

9. The rail vehicle (500, 600, 700) according to one of claims 6 to 8, wherein at least one of the two second vehicle body segments (6, 6', 7, 7') is not directly supported by a chassis (8), wherein no outer door is provided in the passenger transfer area (P2), and/or wherein a further passenger transfer area (P1, P1') with a further bellows (5, 5') is provided between the first vehicle body segment (7, 7') and the second vehicle body segment (6, 6') of the two rail vehicle segments.

10. The rail vehicle (500, 600, 700) according to any one of claims 6 to 9, wherein the rail vehicle (500, 600, 700) is a low-floor rail vehicle.

## Revendications

1. Segment de véhicule (50, 50', 60, 60', 70, 70') pour un véhicule ferroviaire (500, 600, 700) à plusieurs éléments, présentant :
- un premier segment de caisse de voiture (7, 7') ; et
- un deuxième segment de caisse de voiture (6, 6') relié au premier segment de caisse de voiture (7, 7') de manière à pouvoir tourner autour d'un axe vertical (10, 10', z) du segment de véhicule (50, 50', 60, 60', 70, 70'),
dans lequel une première zone de passage de personnes (P1, P1') est formée entre le premier segment de caisse de voiture (7, 7') et le deuxième segment de caisse de voiture (6, 6'),
dans lequel le deuxième segment de caisse de voiture (6, 6') présente, à une extrémité opposée au premier segment de caisse de voiture (7, 7'), deux éléments d'accouplement mécaniques (11, 11') pour l'accouplement d'un autre segment de véhicule (50', 50, 60', 60, 70', 70), un élément de couplage électrique (2, 2') pour la connexion électrique avec l'autre segment de véhicule (50', 50, 60', 60, 70', 70) et un soufflet (4, 4') pour une deuxième zone de passage de personnes (P2) vers l'autre segment de véhicule (50', 50, 60', 60, 70', 70) ou un raccordement pour le soufflet (4, 4'), et dans lequel les deux éléments d'accouplement mécaniques (11, 11') sont reliés au deuxième segment de caisse de voiture (6, 6') par l'intermédiaire d'une articulation (1, 1') respective qui ne présente qu'un seul degré de liberté et permet un mouvement de rotation autour d'un axe transversal (y) qui est perpendiculaire à l'axe vertical (z) et à un axe longitudinal (x) du deuxième segment de caisse de voiture (6, 6') perpendiculaire à l'axe vertical (z), dans lequel le premier segment de caisse de voiture (7, 7') est relié au deuxième segment de caisse de voiture (6, 6') par l'intermédiaire d'une articulation tournante (3, 3') comportant un seul degré de liberté, dans lequel le segment de véhicule (50, 50', 60, 60', 70, 70') est un système déterminé statiquement comportant un seul degré de liberté.

2. Segment de véhicule (50, 50', 60, 60', 70, 70') selon la revendication 1, dans lequel les articulations (1, 1') sont coaxiales entre elles, dans lequel l'articulation (1, 1') respective n'autorise qu'un mouvement de rotation dans une plage angulaire d'au moins 1° et/ou d'au plus 90°, dans lequel l'élément de couplage électrique (2, 2') est disposé dans la direction de l'axe transversal (y) entre les deux éléments d'accouplement mécaniques (11, 11'), dans lequel l'articulation rotative (3, 3') présente un axe de rotation qui est parallèle à l'axe vertical (z), dans lequel le premier segment de caisse de voiture (7, 7') est relié au deuxième segment de caisse de voiture (6, 6') par l'intermédiaire de deux articulations tournantes (3, 3') disposées de manière coaxiale par rapport à leur axe de rotation, dans lequel le segment de véhicule (50, 50', 60, 60', 70, 70'), le premier segment de caisse de voiture (7, 7') et/ou le deuxième segment de caisse de voiture (6, 6') sont au moins sensiblement rigides, et/ou dans lequel le premier segment de caisse de voiture (7, 7') et le deuxième segment de caisse de voiture (6, 6') ne sont mobiles l'un par rapport à l'autre qu'autour de l'axe de rotation.

3. Segment de véhicule (50, 50', 60, 60', 70, 70') selon la revendication 1 ou 2, dans lequel l'élément d'accouplement mécanique (11, 11') respectif présente, à une extrémité opposée à l'articulation (1, 1'), un élément d'accouplement d'un accouplement à séparation rapide, en particulier d'un accouplement automatique ou semi-automatique, et/ou dans lequel l'élément d'accouplement mécanique (11, 11') présente un élément d'absorption des chocs et/ou un élément d'absorption d'énergie.

4. Segment de véhicule (50, 50', 60, 60', 70, 70') selon l'une des revendications précédentes, dans lequel un autre soufflet (5, 5') est disposé entre le premier segment de caisse de voiture (7, 7') et le deuxième segment de caisse de voiture (6, 6'), lequel soufflet fournit une fermeture hermétique vers l'extérieur pour la première zone de passage de personnes (P1, P1'), dans lequel le soufflet (4, 4') et/ou l'autre soufflet (5, 5') sont des soufflets plissés ou ondulés, et/ou dans lequel aucune porte extérieure n'est prévue dans la première et/ou la deuxième zone de passage de personnes (P2).

5. Segment de véhicule (50, 50', 60, 60', 70, 70') selon l'une des revendications précédentes, dans lequel le premier segment de caisse de voiture (7, 7') présente, à une extrémité opposée au deuxième segment de caisse de voiture (6, 6'), un autre élément d'accouplement mécanique pour l'accouplement de manière articulée avec deux degrés de liberté d'un autre segment de véhicule supplémentaire, un autre élément de couplage électrique pour la connexion électrique avec l'autre segment de véhicule supplémentaire et/ou un autre soufflet supplémentaire pour une troisième zone de passage de personnes vers l'autre segment de véhicule supplémentaire ou un raccordement pour l'autre soufflet supplémentaire, et/ou dans lequel le raccordement pour le soufflet (4, 4') et/ou l'autre soufflet supplémentaire est réalisé sous la forme d'un raccordement à bride, d'un raccordement à fermeture à glissière ou d'un raccordement à liaison à bourrelet.

6. Véhicule ferroviaire (500, 600, 700), présentant :
- un premier segment de véhicule ferroviaire (50, 50', 60, 60', 70, 70') présentant un premier segment de caisse de voiture (7, 7') et un deuxième segment de caisse de voiture (6, 6') relié au premier segment de caisse de voiture (7, 7') par l'intermédiaire d'une articulation tournante (3, 3') de manière à pouvoir tourner autour d'un axe vertical (10, 10', z) du premier segment de véhicule ferroviaire (50, 50', 60, 60', 70, 70') ;
- un deuxième segment de véhicule ferroviaire (50', 50, 60', 60, 70', 70) présentant un premier segment de caisse de voiture (7', 7) et un deuxième segment de caisse de voiture (6', 6) relié au premier segment de caisse de voiture (7', 7) par l'intermédiaire d'une articulation tournante (3', 3) de manière à pouvoir tourner autour d'un axe vertical (10', 10, z) du deuxième segment de véhicule ferroviaire (50', 50, 60', 60, 70', 70) ;
- un soufflet (4, 4') qui est disposé de manière amovible dans une zone de passage de personnes (P2) entre le deuxième segment de caisse de voiture (6, 6') du premier segment de véhicule ferroviaire (50, 50', 60, 60', 70, 70') et le deuxième segment de caisse de voiture (6', 6) du deuxième segment de véhicule ferroviaire (50', 50, 60', 60, 70', 70), et
un dispositif de liaison mécanique (1, 1', 11, 11') à dégagement rapide qui relie le deuxième segment de caisse de voiture (6, 6') du premier segment de véhicule ferroviaire (50, 50', 60, 60', 70, 70') au deuxième segment de caisse de voiture (6', 6) du deuxième segment de véhicule ferroviaire (50', 50, 60', 60, 70', 70) de sorte que l'axe vertical (10, 10', z) du premier segment de véhicule (50, 50', 60, 60', 70, 70') se trouve dans un plan (x, z) avec l'axe vertical (10', 10, z) du deuxième segment de véhicule ferroviaire (50', 50, 60', 60, 70', 70) et peut basculer dans ledit plan par rapport à l'axe vertical (10', 10, z) du deuxième segment de véhicule ferroviaire (50, 50', 60, 60', 70, 70'), et/ou le deuxième segment de caisse de voiture (6, 6') du premier segment de véhicule ferroviaire (50, 50', 60, 60', 70, 70') peut coulisser dans la direction d'au moins l'un des deux axes verticaux (10, 10', z) par rapport au deuxième segment de caisse de voiture (6', 6) du deuxième segment de véhicule ferroviaire (50', 50, 60', 60, 70', 70),
dans lequel le premier segment de véhicule ferroviaire (50, 50', 60, 60', 70, 70') et le soufflet (4, 4') sont formés par le segment de véhicule (50, 50', 60, 60', 70, 70') selon l'une des revendications 1 à 5, dans lequel le deuxième segment de véhicule ferroviaire (50', 50, 60', 60, 70', 70) et le soufflet (4, 4') sont formés par le segment de véhicule (50, 50', 60, 60', 70, 70') selon l'une des revendications 1 à 5, et/ou dans lequel le premier segment de véhicule ferroviaire (50, 50', 60, 60', 70, 70') et le deuxième segment de véhicule ferroviaire (50', 50, 60', 60, 70', 70) sont des segments de véhicule (50, 50', 60, 60', 70, 70') selon l'une des revendications 1 à 5.

7. Véhicule ferroviaire (500, 600, 700) selon la revendication 6, dans lequel l'appareil de liaison mécanique (1, 1', 11, 11') relie le deuxième segment de caisse de voiture (6, 6') du premier segment de véhicule ferroviaire (50, 50', 60, 60', 70, 70') au deuxième segment de caisse de voiture (6', 6) du deuxième segment de véhicule ferroviaire (50', 50, 60', 60, 70', 70) de sorte qu'un système déterminé statiquement comportant un seul degré de liberté est formé, dans lequel le deuxième segment de caisse de voiture (6, 6') du premier segment de véhicule ferroviaire (50, 50', 60, 60', 70, 70') ne peut pas coulisser par rapport au deuxième segment de caisse de voiture (6', 6) du deuxième segment de véhicule ferroviaire (50', 50, 60', 60, 70', 70) dans des directions (x, y) qui sont perpendiculaires à au moins l'un des deux axes verticaux (10, 10', z), dans lequel l'appareil de liaison mécanique (1, 1', 11, 11') présente un dispositif d'accouplement mécanique (11, 11') et deux articulations (1, 1') reliées au dispositif d'accouplement mécanique (11, 11') et comportant des axes de rotation parallèles entre eux, dans lequel le dispositif d'accouplement mécanique (11, 11') est disposé entre les deux articulations (1, 1'), dans lequel le dispositif d'accouplement mécanique (1, 1', 11, 11') présente un élément d'absorption des chocs, dans lequel le dispositif d'accouplement mécanique (1, 1', 11, 11') présente un élément d'absorption d'énergie, dans lequel le dispositif d'accouplement mécanique (11, 11') est un accouplement court, dans lequel le dispositif d'accouplement mécanique (11, 11') est un accouplement automatique ou semi-automatique, et/ou dans lequel l'appareil de liaison mécanique (1, 1', 11, 11') présente deux dispositifs d'accouplement mécaniques (11, 11') correspondants qui sont reliés de manière à pouvoir tourner au deuxième segment de caisse de voiture (6, 6') du premier segment de véhicule ferroviaire (50, 50', 60, 60', 70, 70') et au deuxième segment de caisse de voiture (6', 6) du deuxième segment de véhicule ferroviaire (50', 50, 60', 60, 70', 70) par l'intermédiaire d'articulations (1, 1') respectives.

8. Véhicule ferroviaire (500, 600, 700) selon la revendication 6 ou 7, comprenant en outre un dispositif de connexion électrique (2, 2') amovible entre le premier segment de véhicule ferroviaire (50, 50', 60, 60', 70, 70') et le deuxième segment de véhicule ferroviaire (50, 50', 60, 60', 70, 70') qui est typiquement disposé dans la direction de l'axe transversal (y) entre les deux dispositifs d'accouplement mécaniques (11, 11') correspondants et/ou est conçu sous forme de dispositif de connexion automatique.

9. Véhicule ferroviaire (500, 600, 700) selon l'une des revendications 6 à 8, dans lequel au moins l'un des deux deuxièmes segments de caisse de voiture (6, 6', 7, 7') n'est pas directement soutenu par un châssis (8), dans lequel aucune porte extérieure n'est prévue dans la zone de passage de personnes (P2), et/ou dans lequel respectivement une autre zone de passage de personnes (P1, P1') comportant un autre soufflet (5, 5') est prévue entre le premier segment de caisse de voiture (7, 7') et le deuxième segment de caisse de voiture (6, 6') des deux segments de véhicule ferroviaire.

10. Véhicule ferroviaire (500, 600, 700) selon l'une des revendications 6 à 9, dans lequel le véhicule ferroviaire (500, 600, 700) est un train à plate-forme surbaissée.
